# FASCICULE DE BREVET EUROPEEN

(11) **EP 0 172 069 B1**
(45) Date de publication et mention de la délivrance du brevet: **02.11.1989**
(21) Numéro de dépôt: 85401417.2
(22) Date de dépôt: 11.07.1985
(51) Int. Cl.: G04G 5/00, G04C 13/02

(54) **Installation de transmission de données, notamment pour la distribution de l'heure, émetteur et récepteur pour cette installation**
Anlage zum Übertragen von Daten, insbesondere für das Aussenden von Zeitangaben und zugehöriger Sender und Empfänger
Data transmission installation, in particular for time distribution, transmitter and receiver for this installation

(30) Priorité: 19.07.1984 FR 8411440
(43) Date de publication de la demande: 19.02.1986
(73) Titulaire: SOCIETE ANONYME DES ETABLISSEMENTS LEON HATOT, F-75017 Paris (FR)
(72) Inventeur: Dietsch, Jacques, F-75017 Paris (FR); Colas, Alain, F-95600 Eaubonne (FR)
(74) Mandataire: Martin, Jean-Jacques

(56) Documents cités:
- EP-A- 0 082 821
- WO-A-84/01630
- DE-A- 2 913 993
- DE-A- 3 200 409
- FR-A- 2 216 616
- FR-A- 2 413 697
- FR-A- 2 425 101
- FR-A- 2 484 101

## Description

La présente invention concerne une installation de transmission de données à partir d'un émetteur unique vers une pluralité de récepteurs permettant l'affichage de ces données.

L'une des applications possibles en est la distribution de l'heure : dans les installations de ce type, une pluralité d'horloges réceptrices sont synchronisées ensemble par liaison à une horloge-mère commune, unique, envoyant périodiquement des signaux de commande sur une ligne spécialisée ou non.

On connaît ainsi des installations de distribution de l'heure appliquées à la commande d'horloges réceptrices à fonctionnement et affichage numérique, c'est-à-dire des horloges composées exclusivement de circuits électroniques recevant des signaux codés de l'horloge-mère et assurant le cas échéant le recalage de l'heure affichée par rapport aux signaux codés périodiquement reçus.

L'invention s'applique au contraire aux installations de transmission de données pour des récepteurs à mécanisme analogique, c'est-à-dire dont le dispositif d'affichage est mis en mouvement par un moteur électromagnétique, le plus souvent accouplé à un train d'engrenages réducteur. Le mouvement électromécanique entraîne un dispositif d'affichage qui peut être soit purement analogique (cadran et aiguilles), soit numérique (affichage à palettes par exemple) ; dans ce dernier cas, bien que l'heure soit affichée sous forme numérique, on se trouve en présence d'un mécanisme analogique au sens de l'invention, dans la mesure où seul l'affichage est numérique, le mouvement étant un mouvement électromécanique.

Jusqu'à présent, pour distribuer l'heure à des récepteurs à mécanisme analogique, la technique la plus courante consistait à équiper les récepteurs d'un moteur pas-à-pas à aimant permanent rotatif tournant d'un pas polaire à chaque impulsion reçue de l'émetteur (par exemple l'horloge-mère qui envoie périodiquement une impulsion), cet aimant faisant progresser les aiguilles (ou autre mode d'affichage) par l'intermédiaire d'un train d'engrenages approprié.

De tels systèmes ont été décrits dans le document WO 84/01630 publié le 26 avril 1984 où une horloge analogique est commandée par paliers (ou par impùlsions) à une fréquence correspondant à la fréquence du signal alternatif.

De la sorte, les aiguilles de l'horloge réceptrice avancent progressivement à chaque impulsion. Il est possible de prévoir des systèmes de mémoire cumulatifs permettant un rattrapage automatique de l'heure en cas de défaillance d'alimentation.

D'autres systèmes comparables ont été également proposés, utilisant des mouvements à armature polarisée, à bobine oscillante, à balancier synchronisé, ...

Dans tous les cas, la difficulté réside dans la conception du moteur d'entraînement, qui doit être prévu pour être alimenté par les seules impulsions, très brèves, reçues de l'horloge-mère.

Au contraire, on verra que l'invention permet l'utilisation d'un moteur à marche continue de type classique, qui peut être choisi parmi la gamme allant des micromoteurs aux moteurs à couple de fonctionnement élevé, le choix étant effectué uniquement en fonction de la taille et de la nature du dispositif d'affichage à entraîner.

Par « moteur à marche continue », on entendra un moteur dont le mouvement est continu et se prolonge aussi longtemps que l'alimentation est maintenue à ses bornes, par opposition aux moteurs pas-à-pas sous toutes leurs formes (à aimant rotatif, à bobine oscillante, ...) dont le fonctionnement ne résulte que de la nature impul- sionnelle de leur alimentation. Les « moteurs à marche continue peuvent ainsi comprendre les moteurs rotatifs classiques à courant continu.

A cet effet, selon le préambule de la revendication 1 :
l'émetteur envoie périodiquement un message représentatif d'un quantième prédéfini,
le mécanisme de chaque récepteur comporte :
   un train d'engrenages, mis en mouvement par un moteur, et entraînant un dispositif d'affichage,
   un capteur angulaire coopérant avec un arbre de sortie du train d'engrenages,
   un premier compteur alimenté par le capteur angulaire,
   un second compteur, apte à déterminer et mémoriser le quantième prédéfini à partir du message reçu de l'émetteur,
   un comparateur du contenu des deux compteurs, apte à délivrer un signal de commande pour alimenter le moteur lorsque le contenu du premier compteur est différent de celui du second compteur, et pour en inhiber le fonctionnement lorsque le contenu du premier compteur atteint la valeur contenue dans le second compteur, et selon la partie caractérisante de la revendication 1, le moteur est à marche continue, à l'exclusion des moteurs pas à pas travaillant en régime synchrone.

Dans un premier mode de réalisation, le capteur angulaire est un capteur incrémental apte à faire avancer d'un pas le premier compteur lorsque l'arbre de sortie a tourné d'une valeur prédéterminée de déplacement angulaire.

Dans un second mode de réalisation, le capteur angulaire est un codeur angulaire absolu apte à délivrer un signal numérisé représentatif de la position angulaire absolue de l'arbre de sortie, ce signal numérisé étant périodiquement chargé et mémorisé dans le premier compteur.

Avantageusement, il est prévu un circuit de remise à zéro automatique des compteurs au moment du branchement de la source d'alimentation du mécanisme de chaque horloge récepteur. Dans le cas d'un capteur incrémental, ce circuit assure également la remise à zéro du dispositif d'affichage.

Dans le cas de l'application à la distribution de l'heure, l'émetteur est une horloge-mère, les récepteurs sont des horloges réceptrices et le quantième est un quantième temporel représentatif de l'heure à afficher, le message étant émis périodiquement par l'horloge-mère.

Avantageusement, le mécanisme est alors un mécanisme à fonctionnement autonome alimenté par une horloge interne, et il est prévu des moyens pour substituer le signal de commande au signal délivré par l'horloge interne après réception et prise en compte d'un message, de manière à assurer à chaque envoi de message le recalage de l'heure affichée sur l'heure transmise par l'horloge-mère.

D'autres caractéristiques et avantages apparaîtront à la lecture de la description ci-dessous, faite en référence à la figure annexée, représentant schématiquement une installation de distribution de l'heure selon l'invention.

Cette application n'est cependant aucunement limitative, et le système de transmission selon l'invention peut être utilisé à d'autres fins, notamment le chronométrage ou le téléaffichage de données telles que des horaires de départ et d'arrivée ou autres informations analogues.

Sur la figure, la référence 100 désigne une horloge-mère susceptible de piloter une pluralité d'horloges réceptrices 200, dont une seule a été représentée.

L'horloge-mère, qui est d'un type spécialement conçu pour l'installation selon l'invention, comporte un circuit 110 générateur d'impulsions, alimentant un circuit 120 de transmission de ces impulsions sur une ligne commune à toutes les horloges réceptrices. Cette ligne peut être une ligne spécialisée à deux conducteurs, ou bien la ligne d'alimentation en énergie électrique des horloges, les impulsions étant transmises et superposées à la fréquence secteur par un procédé connu.

Les impulsions formant le message peuvent d'ailleurs être superposées à celles permettant la commande des moteurs pas-à-pas des systèmes de la technique antérieure ; la même ligne spécialisée véhicule ainsi conjointement les deux types de signaux, ce qui assure une compatibilité totale du système pour des types différents d'horloges réceptrices.

Le cas échéant, l'horloge-mère peut être radio- commandée ou radiosynchronisée par un dispositif récepteur 130 de signaux horaires transmis par des stations de radiodiffusion terrestre ou par satellite.

Le signal émis périodiquement par l'horloge-mère consiste en un train d'impulsions représentatif d'un quantième temporel prédéfini. Par exemple, l'horloge-mère émet toutes les minutes un train de n impulsions correspondant au nombre de minutes écoulées depuis zéro heure (ou depuis zéro heure ou douze heures pour un affichage à aiguilles : à 8 heures 14 minutes, on émet ainsi (8 x 60) + 14 = 494 impulsions.

On peut également envisager la transmission d'un signal horaire complet, sous forme codée binaire (codage DCB ou autre). Le circuit décodeur de chaque récepteur déterminera alors le quantième correspondant à partir du contenu du message.

Ce message est émis toutes les minutes ou plusieurs fois par minute lorsque l'on souhaite une confirmation dans l'intervalle. En fonction de la précision souhaitée, d'autres quantièmes temporels prédéterminés peuvent bien entendu être choisis suivant ce même principe (demi-minute par exemple).

De préférence, ce train d'impulsions correspondant à la valeur numérisée du quantième temporel choisi est précédé d'un ordre de remise à zéro du compteur correspondant de l'horloge réceptrice (décrite ci-dessous) et d'un ordre d'inhibition du fonctionnement du moteur de cette même horloge réceptrice jusqu'à l'achèvement de l'émission du train d'impulsions par l'horloge-mère. En d'autres termes, ces impulsions supplémentaires du message ont pour objet d'inhiber le système de recalage de l'heure pendant l'intervalle de temps correspondant à la transmission du train d'impulsions, celui-ci n'étant pris en compte qu'après achèvement de l'émission du signal.

Chaque horloge réceptrice 200 comporte un circuit 210 récepteur et décodeur du message émis par l'horloge-mère, deux compteurs d'impulsions 220 et 230, un comparateur 240 et un circuit 250 de commande de l'alimentation du moteur M du dispositif d'affichage A.

Comme indiqué plus haut, le moteur M est un moteur à marche continue mettant en mouvement un train d'engrenages R dont les arbres de sortie entraînent les aiguilles du dispositif d'affichage (ou tout autre système d'affichage analogique ou numérique).

Sur un arbre de sortie, ou un rouage intermédiaire, on prévoit un capteur angulaire C qui délivre une information représentative de la position réelle des aiguilles telles qu'elles apparaissent à l'observateur. Cette information, sous forme de valeur numérique C1, est chargée dans le compteur 230.

Dans un premier mode de réalisation, le capteur angulaire est un capteur incrémental apte à faire avancer d'un pas ce compteur 230 lorsque l'arbre de sortie a tourné d'une valeur prédéterminée de déplacement angulaire, par exemple en délivrant une impulsion chaque fois que les aiguilles, entraînées par le moteur et le train d'engrenages, ont avancé sur le cadran d'une minute. Cette impulsion fait augmenter d'un pas le compteur 230.

Dans un second mode de réalisation, le capteur angulaire C est un codeur angulaire absolu délivrant un signal numérisé complet représentatif de la position des aiguilles. Ce capteur peut par exemple comprendre un disque codé solidaire de l'axe de l'aiguille des minutes et un disque codé solidaire de l'axe de l'aiguille des heures, les signaux correspondant à ces deux disques étant associés pour déterminer en codage absolu le quantième exact de la minute affichée. Il est également possible de prévoir un seul disque codé solidaire de l'axe des heures, avec une résolution suffisamment fine pour prendre en compte les déplacements de l'aiguille des heures au cours d'une minute.

Le compteur 230 est alors périodiquement chargé par la valeur C1 représentative du quantième affiché, indépendamment du contenu antérieur précédemment mémorisé.

Par ailleurs, le circuit récepteur 210 décode le message envoyé par l'horloge-mère et charge le compteur 220 avec la valeur C2 représentative du nombre d'impulsions du message.

De la sorte, le compteur 220 contient une valeur représentative du quantième réel C2, et le compteur 230 une valeur représentative du quantième affiché C1.

Ces deux valeurs sont comparées dans le comparateur 240, qui délivre un signal de commande CM autorisant le circuit 250 à transmettre l'énergie d'alimentation (provenant du secteur, d'une batterie rechargeable ou d'une pile sèche) vers le moteur M tant que C1 restera différent de C2, c'est-à-dire tant que l'heure affichée sera différente de l'heure réelle.

Lorsque le comparateur détectera l'égalité des deux compteurs, c'est-à-dire au moment où l'heure affichée sera recalée sur l'heure réelle, le signal de commande inhibera l'alimentation du moteur M.

A la minute suivante, l'horloge-mère émettra un nouveau message correspondant à un quantième incrémenté (par exemple un nouveau train d'impulsions comprenant une impulsion de plus). La sortie du comparateur changera alors de niveau et le moteur M sera à nouveau actionné, entraînant les aiguilles et le capteur angulaire jusqu'à ce que ce dernier vienne augmenter le contenu du compteur 230 d'une unité.

Un frein électromagnétique d'arrêt, d'un type connu en soi, est prévu de manière à réaliser l'immobilisation des aiguilles exactement à la position souhaitée, sans dépassement du fait de l'inertie mécanique du dispositif.

L'installation présente en outre, de préférence, les caractéristiques suivantes :
en début de message, il est prévu un ordre de remise à zéro RZ₂ du compteur 220, ainsi qu'un ordre d'inhibition I de l'alimentation du moteur pendant l'intervalle de temps correspondant à la transmission du message. On évite ainsi toute mise en route intempestive du moteur tant que la valeur du compteur ne s'est pas stabilisée à sa valeur finale.
on prévoit un circuit supplémentaire 260 de remise à zéro de l'un et l'autre compteurs (ainsi que du mécanisme, dans le cas d'un codeur incrémentai) au moment du raccordement de l'alimentation. Ce dispositif évite tout fonctionnement erratique du système avant réception du premier message suivant le raccordement. Dans le cas où le capteur angulaire est un capteur incrémentai, il est nécessaire, outre la remise à zéro du compteur 230, de caler les aiguilles à la position correspondant à cette valeur zéro (zéro heure ou douze heures). Ce calage des aiguilles peut être d'ailleurs réalisé automatiquement par le mécanisme de l'horloge réceptrice au moment du raccordement ou bien de la coupure de l'alimentation.

En outre, il n'est pas nécessaire que le message soit émis périodiquement, ni chaque fois que le quantième progresse d'une unité. En particulier :
dans le cas de la distribution de l'heure, le système selon l'invention peut n'être qu'un système subsidiaire utilisé seulement pour le recalage (périodique ou sur commande) des horloges. Ces dernières sont alors pourvus d'une horloge interne autonome 280 (ou simplement synchronisée sur le secteur) et d'un circuit de commutation 270 permettant, au moment de l'envoi du message de recalage, de neutraliser celle-ci et de lui substituer l'information décodée reçue de l'horloge-mère.
dans le cas du chronométrage, on peut envisager de suspendre provisoirement la transmission pour permettre l'affichage d'un temps intermédiaire pendant une durée déterminée. Lors de la reprise de la transmission, l'aiguille « rattrapera son retard » jusqu'à afficher à nouveau le temps réel.
dans le cas du téléaffichage d'informations (par exemple les horaires de départ et d'arrivée des trains), le message n'a besoin d'être émis que lorsqu'il y a modification des valeurs à afficher.

De nombreuses variantes de réalisation peuvent être envisagées. Le circuit de l'horloge réceptrice, décrit en logique câblée, peut être également mis en oeuvre sous forme de logique microprogram- mée réalisant la même fonction, à savoir l'alimentation par intermittences d'un moteur à marche continue avec variation du rapport cyclique mar- che/arrêt, pour permettre le rattrapage du temps et le recalage sur l'heure vraie transmise par l'horloge-mère.

## Revendications

1. Installation de transmission de données à partir d'un émetteur (100) vers une pluralité de récepteurs (200) à mécanisme analogique pour l'affichage de ces données, installation dans laquelle l'émetteur envoie périodiquement un message représentatif d'un quantième prédéfini et le récepteur comporte un train d'engrenages (R) mis en mouvement par un moteur (M), et entraînant un dispositif (A) d'affichage, un capteur angulaire (C) coopérant avec un arbre de sortie du train d'engrenages, un premier compteur (230) alimenté par ie capteur angulaire et un second compteur (220) apte à déterminer et mémoriser le quantième prédéfini à partir du message reçu de l'émetteur, un comparateur (240) du contenu des deux compteurs, apte à délivrer un signal de commande (CM) pour alimenter le moteur lorsque le contenu (C1) du premier compteur est différent de celui (C2) du second compteur, et pour inhiber le fonctionnement lorsque le contenu du premier compteur atteint la valeur contenue dans le second compteur, caractérisée en ce que le moteur (M) est à marche continue, à l'exclusion des moteurs pas à pas travaillant en régime synchrone.

2. Installation selon la revendication 1, caractérisée en ce que le capteur (C) est un capteur incrémental apte à faire avancer d'un pas le premier compteur lorsque l'arbre de sortie a tourné d'une valeur prédéterminée de déplacement angulaire.

3. Installation selon la revendication 1, caractérisée en ce que le capteur angulaire (C) est un codeur angulaire absolu apte à délivrer un signal numérisé représentatif de la position angulaire absolue de l'arbre de sortie, ce signal numérisé étant périodiquement chargé et mémorisé dans le premier compteur.

4. Installation selon la revendication 1, caractérisée en ce qu'il est prévu en outre un circuit (260) de remise à zéro automatique des compteurs au moment du branchement de la source d'alimentation du mécanisme de chaque récepteur.

5. Installation selon les revendications 2 et 4 en combinaison, caractérisée en ce que le circuit de remise à zéro assure également la remise à zéro du dispositif d'affichage.

6. Installation selon la revendication 3, caractérisée en ce que le message émis par l'émetteur est précédé d'un ordre de remise à zéro du second compteur, et d'un ordre d'inhibition du fonctionnement du moteur jusqu'à l'achèvement de l'émission du message.

7. Installation selon la revendication 1, appliquée à la distribution de l'heure, caractérisée en ce que l'émetteur est une horloge-mère, les récepteurs sont des horloges réceptrices et le quantième est un quantième temporel représentatif de l'heure à afficher, le message étant émis périodiquement par l'horloge-mère.

8. Horloge réceptrice pour une installation selon la revendication 7, caractérisée en ce que le mécanisme est un mécanisme à fonctionnement autonome alimenté par une horloge interne (280), et en ce qu'il est prévu des moyens (270) pour substituer le signal de commande au signal délivré par l'horloge interne après réception et prise en compte d'un message, de manière à assurer à chaque envoi de message le recalage de l'heure affichée sur l'heure transmise par l'horloge-mère.

9. Emetteur pour une installation selon l'une des revendications 1 à 7.

10. Récepteur pour une installation selon l'une des revendications 1 à 7.

## Claims

1. Installation for the transmission of data from a transmitter (100) to a plurality of receivers (200) having an analog mechanism for the display of these data, in which installation the transmitter periodically sends a message representative of a pre-defined date and the receiver comprises a gear-train (R) set in movement by a motor (M), and driving a display device (A), an angular pick-up (C) cooperating with an output shaft of the gear-train, a first counter (230) supplied by the angular pick-up and a second counter (220) able to determine and memorise the pre-defined date from the message received from the transmitter, a comparator (240) of the contents of the two counters, able to supply a control signal (CM) for supplying the motor when the contents (C1) of the first counter differ from the contents (C2) of the second counter and for inhibiting operation when the contents of the first counter reach the value contained in the second counter, characterised in that the motor (M) operates continuously, with the exclusion of stepping motors operating synchronously.

2. Installation according to Claim 1, characterised in that the pick-up (C) is an incremental pick-up able to advance the first counter by one step when the output shaft has rotated by a predetermined value of angular displacement.

3. Installation according to Claim 1, characterised in that the angular pick-up (C) is an absolute angular coder able to supply a digital signal representative of the absolute angular position of the output shaft, this digital signal being periodically fed into and stored in the first counter.

4. Installation according to Claim 1, characterised in that a circuit (260) is also provided for automatically resetting the counters to zero at the time of connection of the power supply source of the mechanism of each receiver.

5. Installation according to Claims 2 and 4 in combination, characterised in that the circuit for resetting to zero also ensures that the display device is reset to zero.

8. Installation. according to Claim 3, characterised in that the message transmitted by the transmitter is preceded by an order to reset the second counter to zero and an order inhibiting operation of the motor until the transmission of the message is completed.

7. Installation according to Claim 1, applied to the distribution of time, characterised in that the transmitter is a main clock, the receivers are receiving clocks and the date is a temporal date representing the time to be displayed, the message being transmitted periodically by the main clock.

8. Receiving clock for an installation according to Claim 7, characterised in that the mechanism is a mechanism operating independently, supplied by an internal clock (280), and in that means (270) are provided for substituting the control signal for the signal supplied by the internal clock after receiving and taking a message into account, in order to ensure, each time a message is sent, the readjustment of the time displayed to the time transmitted by the main clock.

9. Transmitter for an installation according to one of Claims 1 to 7.

10. Receiver for an installation according to one of Claims 1 to 7.

## Patentansprüche

1. Anlage zum Übertragen von Daten ausgehend von einem Sender (100) zu einer Mehrzahl von Empfängern (200) mit einem analogen Mechanismus für die Anzeige dieser Daten, in der der Sender periodisch eine Nachricht aussendet, die einem vorbestimmten Datum (quantieme) entspricht und der Empfänger ein Mehrfachübersetzungsgetriebe (R) aufweist, das in Bewegung gesetzt wird durch einen Motor (M), und das eine Anzeigevorrichtung (A) antreibt, wobei ein Winkelaufnehmer (C) mit einer Ausgangswelle des Mehrfachübersetzungsgetriebes zusammenwirkt, ein erster Zähler (230) von dem Winkelaufnehmer gespeist wird und ein zweiter Zähler (220) geeignet ist, das vorbestimmte Datum ausgehend von der vom Sender empfangenen Nachricht zu bestimmen und zu speichern, einen Vergleicher (240) des Inhalts der beiden Zähler, der geeignet ist, ein Befehlssignal (CM) zu liefern, um den Motor zu speisen, wenn der Inhalt (C1) des ersten Zählers unterschiedlich von jenem (C2) des zweiten Zählers ist, und um die Betriebsweise zu verzögern, wenn der Inhalt des ersten Zählers den Wert enthalten in dem zweiten Zähler erreicht, dadurch gekennzeichnet, daß der Motor (M) ein kontinuierlich fortschreitender Motor (« a marche continue ») ist, mit der Ausnahme von Schrittmotoren, die synchron gesteuert arbeiten.

2. Anlage nach Anspruch 1, dadurch gekennzeichnet, daß der Aufnehmer (C) ein Inkrementalaufnehmer ist, der geeignet ist, den ersten Zähler um einen Schritt voranzubringen, wenn die Ausgangswelle sich um einen vorbestimmten Winkelwert gedreht hat.

3. Anordnung nach Anspruch 1, dadurch gekennzeichnet, daß der Winkelaufnehmer (C) ein Absolutwinkelkodierer ist, der in der Lage ist, ein numerisches Signal zu liefern, das der absoluten Winkelstellung der Ausgangswelle entspricht, wobei das numerisierte Signal periodisch dem ersten Zähler aufgeschlagen und in ihm gespeichert wird.

4. Anlage nach Anspruch 1, dadurch gekennzeichnet, daß weiterhin ein automatischer Rücksetzschaltkreis (260) der Zähler auf Null vorgesehen ist zum Zeitpunkt des Anlegens der Zufuhrquelle des Mechanismus eines jeden Aufnehmers.

5. Anlage nach Anspruch 2 und 4 in Kombination, dadurch gekennzeichnet, daß der Schaltkreis zum Zurücksetzen auf Null ebenfalls die Auf-Null-Rücksetzung der Anzeigevorrichtung sicherstellt.

6. Anlage nach Anspruch 3, dadurch gekennzeichnet, daß der Nachricht, die durch den Sender ausgesendet wird, ein Befehl des Auf-Null-Setzens des zweiten Zählers und ein Befehl der Verzögerung des Betriebs des Motors vorangeht, bis die Sendung der Nachricht vollendet ist.

7. Anordnung nach Anspruch 1, angewendet bei der Zeitverteilung bzw. Zeitangabe, dadurch gekennzeichnet, daß der Sender eine Mutteruhr ist, die Empfänger Nebenuhren sind und das Datum ein Zeitdatum ist, das der anzuzeigenden Zeit entspricht, wobei die Nachricht periodisch durch die Mutteruhr gesendet wird.

8. Nebenuhr für eine Anlage nach Anspruch 7, dadurch gekennzeichnet, daß der Mechanismus ein autonom bzw. selbständig funktionierender Mechanismus ist, der durch eine innere Taktgabe (280) gespeist wird, und daß Einrichtungen (270) vorgesehen sind, um das Befehlssignal durch ein Signal zu ersetzen, das von der inneren Taktgabe geliefert wird, nach Empfang und Berücksichtigung einer Nachricht, derart, um bei jeder Nachrichtenübermittlung die Wiederholung der angezeigten Uhrzeit auf die übermittelte Uhrzeit durch die Mutteruhr sicherzustellen.

9. Sender für eine Anlage nach einem der Ansprüche 1 bis 7.

10. Empfänger für eine Anlage nach einem der Ansprüche 1 bis 7.
